# EUROPÄISCHE PATENTSCHRIFT

(11) **EP 0 282 738 B1**
(45) Veröffentlichungstag und Bekanntmachung des Hinweises auf die Patenterteilung: **29.05.1991**
(21) Anmeldenummer: 88102060.6
(22) Anmeldetag: 12.02.1988
(51) Int. Cl.: B61F 5/38, B61F 3/16

(54) **Einachsfahrwerk mit Losrädern für Schienenfahrzeuge**
Single axle bogie with idle wheels for railway vehicles
Bogie à essieu unique avec des roues folles pour véhicules ferroviaires

(30) Priorität: 12.03.1987 DE 3707898
(43) Veröffentlichungstag der Anmeldung: 21.09.1988
(73) Patentinhaber: Waggon Union GmbH, D-5900 Siegen (DE)
(72) Erfinder: Kramer, Rolf, Dipl.-Ing., D-5900 Siegen 21 (DE); Köhler, Günter, Dipl.-Ing., D-3000 Hannover 1 (DE); Tutzauer, René, Dipl.-Ing., D-5905 Freudenberg (DE)
(74) Vertreter: Rupprecht, Klaus, Dipl.-Ing.

(56) Entgegenhaltungen:
- EP-A- 0 060 000
- EP-B- 0 135 877
- BE-A- 534 760
- DE-C- 923 197
- US-A- 1 954 705
- US-A- 3 334 596

## Beschreibung

Die Erfindung betrifft ein Einachsfahrwerk mit Losrädern für Schienenfahrzeuge mit einem die Achse aufnehmenden Rahmen, der das Fahrzeug trägt und der ein Schwenklager aufweist, wobei das Schwenklager des Rahmens an einem Ende einer Längsanlenkung horizontal drehbar angeordnet ist. Ein derartiges Schienenfahrzeug ist aus BE-A-53 47 60 bekannt.

Schienenfahrzeuge, die enge Gleisbögen fahren müssen, sind in der Regel mit Drehgestellen ausgerüstet, um eine annähernd radiale Einstellung der Räder im Gleisbogen zu erzielen. Diese Radialeinstellung ist erforderlich, um den bei Kurvenfahrt entstehenden Schräglauf der Räder relativ zur Schiene zu vermindern und damit unerwünschten Verschleiß an Rädern und Schienen zu vermeiden. In langen leichten Fahrzeugen werden Drehgestell-Fahrwerke nur eingesetzt, um diese gewünschte Einstellung der Räder im Gleisbogen in etwa zu erzielen. Die im 2achsigen Drehgestell vorhandenen 2 Radsätze sind jedoch hierbei durch das Fahrzeuggesamtgewicht nicht ausgelastet. Der vorlaufende Radsatz eines Drehgestells dient in diesem Fall also nur zur Steuerung der Radialeinstellung des Drehgestells im Gleisbogen. Drehgestelle sind deshalb nicht nur für den verschleißarmen Bogenlauf in engen Kurven nur bedingt geeignet, sondern auch wegen des nicht notwendigen zweiten Radsatzes zu schwer und unwirtschaftlich.

Es ist auch bereits aus der Praxis bekannt, zur Gewichtseinsparung und aus wirtschaftlichen Gründen Einachsfahrwerke anstelle der Drehgestelle unter leichten Fahrwerken zu verwenden. Hierbei ist aus der Praxis eine Ausführung bekannt, bei der die Achsen direkt mit Längs- und Querspiel am Fahrzeug gelagert sind. Diese Ausführung zeigt jedoch im Bogenlauf großen Verschleiß und hat bedingt durch das große erforderliche Längs- und Querspiel schlechte Geradeauslaufeigenschaften, neigt bei längeren Fahrzeugen zur Entgleisung und begrenzt ungünstig die Fahrzeuglänge.

Es ist auch bereits bekannt, einzelne Achsen in einem separaten Rahmen unter dem Fahrzeug nach Art einer Deichselachse, wie beispielsweise aus der DE-PS 923 197 bekannt, anzuordnen. Diese Deichselachsen wirken zufriedenstellend bei gezogener Achse. Bei vorlaufender Achse wird die Radialeinstellung der Achse im Gleisbogen jedoch stark behindert, so daß hier ebenfalls wieder großer Verschleiß feststellbar ist. Ein weiterer Nachteil dieser Deichselachse besteht darin, daß keine Entkopplung zwischen der Drehbewegung der Deichselachse und dem erforderlichen Querspiel des Radsatzes oder der Räder gegeben ist. Ein weiterer Nachteil besteht darin, daß Tauchbewegungen des Wagenkastens den Rahmen der Deichselachse zu Nickbewegungen veranlassen. Dieses wiederum wirkt sich nachteilig auf die Abfederung des Fahrzeugs aus.

Durch die BE-A-53 47 60 ist auch ein Einachslaufwerk für Schienenfahrzeuge bekannt, bei dem die Achse mit fest angeordneten Rädern in einem horizontal unter dem Fahrzeug schwenkbaren Rahmen in Achslagern drehbar gelagert ist. Der Rahmen trägt über Gleitstücke den Wagenkasten und ist mit seinem einen Längsende in Längsmitte um ein Schwenklager horizontal schwenkbar am Wagenkasten gelagert. Beidseitig des Schwenklagers sind zwischen der Stirnseite des Rahmens und dem Wagenkasten Puffer angeordnet, die nach einem horizontalen Ausschwenken des Rahmens den Rahmen mit der Achse in die Mittenstellung zurückführen. Es handelt sich bei der Konstruktion nach dem obengenannten Patent ebenfalls um eine Deichselachse. Die Nachteile der Deichselachse wurden zu der Vorveröffentlichung DE-PS 923 197 beschrieben.

Es sind weiter Einachslaufwerke mit Radsätzen bekannt, die zentrisch über der Achse ein Drehlager in Form eines Drehkranzes aufweisen. Dieser Drehkranz ist erforderlich für die Übertragung der Quer- und Längskräfte, die auf das Laufwerk einwirken. Der Nachteil dieser Ausführung liegt darin, daß die Fußbodenebene im Fahrzeug aufgrund des erforderlichen Drehkranzes zu hoch wird. Bei Aufteilung des Drehkranzes in seitliche Kulissenführungen ist hierfür ebenfalls ein unzumutbar großer Bauraum erforderlich. Die Kulissenführung ist darüber hinaus einem hohen Verschleiß unterworfen.

Es sind weiter Einachslaufwerke mit schwenkbaren Losrädern, beispielsweise aus der EP-PS 0 0135 877 bekannt. Diese Laufwerke sind als sogenannte Einzelachs-Einzelrad-Laufwerke ausgeführt. Die Räder der Achse sind dabei lose auf Achsstummeln und schwenkbar mit diesen am Rahmen des Laufwerks befestigt. Der Vorteil dieser Ausführung besteht darin, daß bei nicht angtriebenen oder nicht gebremsten Einzelachs-Einzelrad-Laufwerken die Radialeinstellung der Räder im Schienenbogen zufriedenstellend erfolgt. Nachteilig ist jedoch die Spurverkleinerung aufgrund der Radialeinstellung der Räder in engen Bögen. Nachteilig sind weiter erforderliche aufwendige Kompensationseinrichtungen für eventuelle Antrieb- und Bremskräfte bei diesen selbstlenkenden Rädern. Eine eventuell anzuordnende Magnetschienenbremse wird nachteilig beim Verschwenken jeden einzelnen Rades mit verschwenkt.

Vorliegender Erfindung liegt die Aufgabe zugrunde, ein Einachsfahrwerk der eingangs genannten Art so auszubilden, daß beim Bogenlauf keine Spurverkleinerung auftritt, daß Antrieb und Bremse des Fahrwerks wirtschaftlich und ohne aufwendige Zusatzeinrichtungen angeordnet werden können, daß eine Magnetschienenbremse immer radial über der Schiene steht und daß im übrigen die Nachteile der vorstehend beschriebenen Ausführungen vermieden werden.

Diese Aufgabe wird durch die Maßnahme gelöst, daß die Achse aus je einem an den Querenden des Rahmens fest angeordneten Achsschenkel mit darauf gelagerten Losrädern besteht, daß die Längsanlenkung an ihrem zum Fahrzeug gerichteten Ende verbreitert ist und dort Parallelogrammlenker trägt, die mit ihrem anderen Ende am Fahrzeug befestigt sind, wobei die Parallelogrammlenker horizontal und vertikal schwenkbar gelagert sind. Durch diese erfindungsgemäße Ausführung des Einachsfahrwerks wird auf vorteilhafte Weise eine Spurverkleinerung bei Bogenlauf vermieden. Die Räder des Fahrwerks können sich frei und ohne Längs- oder Quergleiten zwischen Rad und Schiene radial zum Gleisbogen einstellen. Die Anordnung eines Motorantriebs und die Anordnung von Bremsaggregaten an dem Rahmen des Fahrwerks ist auf einfache und wirtschaftliche Weise möglich. Die Entkopplung der Drehbewegung des Fahrwerks von dem Querspiel des Wagenkastens ist vorteilhaft gegeben. Tauchbewegungen des Wagenkastens wirken sich nicht auf das Fahrwerk aus.

Erfindungsgemäß kann zwischen dem Rahmen des Fahrwerks und der Längsanlenkung ein Stellelement zur Drehung des Rahmens angeordnet sein. Durch diese aktiv von der Gleislage zu beeinflussende Stellelement kann der Rahmen des Fahrwerks und damit die Räder in jeder Bogenstellung radial ohne Zwängung radial zum Gleisbogen eingestellt werden.

Nach einer vorteilhaften Ausführung der Erfindung ist der Rahmen des Fahrwerks gegliedert in einen Achsträger und einen Tragrahmen, wobei der Achsträger die Achsschenkel für die Losräder und der Tragrahmen das Schwenklager zur Lagerung an der Längsanlenkung sowie auf seiner Oberseite Einrichtungen zur Abstützung des Wagenkastens trägt und wobei zwischen Achsträger und Tragrahmen horizontal Lenker zur Führung in Längs- und Querrichtung und vertikal Primärfederelemente angeordnet sind. Durch diese Ausbildung des Rahmens des Fahrwerks können vorteilhaft Primärfederelemente zur Verringerung der unabgefederten Massen angeordnet werden.

Erfindungsgemäß können zwischen dem Tragrahmen und dem Wagenkasten Sekundärfedern oder ein Drehkranz bzw. Drehkranzsegmente und Sekundärfedern angeordnet sein.

Einzelheiten der Erfindung sind anhand von Ausführungsbeispielen in der Zeichnung erläutert.
Es zeigen
- Fig. 1: den Längsschnitt durch ein Einachsfahrwerk gemäß der Erfindung in schematischer Darstellung,
- Fig. 2: die Draufsicht auf das Einachsfahrwerk nach Fig. 1 in schematischer Darstellung,
- Fig. 3: die Draufsicht auf ein zweites Ausführungsbeispiel des Einachsfahrwerks nach der Erfindung,
- Fig. 4: einen Längsschnitt durch das Einachsfahrwerk nach Linie IV-IV der Fig. 3,
- Fig. 5: einen Querschnitt durch das Einachsfahrwerk nach Linie V-V der Fig. 3.

Wie in den Fig. 1 und 2 dargestellt, sind bei einem ersten Ausführungsbeispiel der Erfindung die Losräder 1 des Einachsfahrwerks auf Achsschenkeln 2 drehbar gelagert, wobei die Achsschenkel 2 an den Querenden des Rahmens 3 fest angeordnet sind. In Achsmitte der Losräder ist etwa in Höhe der Achse im Rahmen 3 ein horizontales Schwenklager 4 angeordnet. In dem Schwenklager 4 ist eine Längsanlenkung 5 mit ihrem einen Ende gelenkig gelagert. Die Längsanlenkung 5 ist an ihrem anderen freien Ende verbreitert und trägt dort Parallelogrammlenker 6, die mit ihrem anderen Ende am Fahrzeug 7 befestigt sind. Die Parallelogrammlenker 6 sind dabei sowohl an der Längsanlenkung als auch am Fahrzeug 7 horizontal und vertikal schwenkbar angeordnet. Auf dem Rahmen 3 sind in Radachse Federn 8 angeordnet, über die das Fahrzeug 7 auf dem Rahmen 3 des Einachsfahrwerks abgestützt ist. An dem Rahmen 3 ist weiter ein Stellelement 9 angeordnet, das gegen ein an der Längsanlenkung befestigtes Lager 10 wirkt und über das der Rahmen 3 gegenüber der Längsanlenkung 5 verdrehbar ist. Das Stellelement 9 wird auf nicht dargestellte Weise von der Gleislage beaufschlagt.

In dem in den Fig. 3 bis 5 dargestellten Ausführungsbeispiel der Erfindung ist der Rahmen 3 in einen Achsträger 15 und einen Tragrahmen 16 gegliedert. Der Achsträger 15 ist horizontal U-förmig ausgebildet und an seinen in Fahrzeuglängsrichtung verlaufenden Schenkeln zur Aufnahme der Achsschenkel 2 hochgezogen. Die Schenkel des Achsträgers können dabei verlängert sein und an ihren verlängerten Enden die Magnetschienenbremse 17 tragen. Auf dem die Achsschenkel 2 tragenden Teil des Achsträgers sind Primärfedern 18 angeordnet, auf denen der Tragrahmen 16 lagert. Achsträger 15 und Tragrahmen 16 sind über in Fahrzeuglängsrichtung angeordnete Federblattlenker 19 zur Führung in Längs- und Querrichtung verbunden. An dem Tragrahmen 16 ist in Achsmitte, etwa in Höhe der Achse der Losräder das Schwenklager 4 angeordnet. In dem Schwenklager 4 ist wieder die Längsanlenkung 5 drehbar gelagert, die an ihrem anderen Ende verbreitert ist und dort Parallelogrammlenker 6 trägt, welche mit ihrem anderen Ende an dem Fahrzeug 7 befestigt sind. Die Befestigung der Parallelogrammlenker 6 an der Längsanlenkung und an dem Fahrzeug erfolgt dabei wieder vertikal und horizontal schwenkbar. Auf dem Tragrahmen 16 sind beidseitig der Fahrzeuglängsmitte Drehkranzsegmente 20 angeordnet, auf deren Oberseite Sekundärfedern 21 zur Abstützung des Schienenfahrzeugs befestigt sind. Zwischen Tragrahmen 16 und Längsanlenkung 5 ist wie bei dem ersten Ausführungsbeispiel der Erfindung ein Stellelement 9 zur Ausdrehung des aus Achsträger 15 und Tragrahmen 16 bestehenden Rahmens 3 angeordnet.

Die nicht näher erläuterten Antriebs- und Bremselemente können am Achsträger 15 bzw. am Tragrahmen 16 angeordnet sein und wirken auf einfache Weise auf die Losräder 1. Tauchbewegungen des Fahrzeugs 7 gegenüber dem Rahmen 3 sowie Querauslenkungen des Fahrzeugs 7 gegenüber dem Rahmen 3 werden ohne Einwirkungen auf das Einachsfahrwerk von den Parallelogrammlenkern 6 aufgenommen.

## Patentansprüche

1. Einachsfahrwerk mit Losrädern (1) für Schienenfahrzeuge mit einem die Achse aufnehmenden Rahmen (3), der das Fahrzeug (7) trägt und der ein Schwenklager (4) aufweist, wobei das Schwenklager (4) des Rahmens (3) an einem Ende einer Längsanlenkung horizontal drehbar angeordnet ist, dadurch gekennzeichnet, daß die Achse aus je einem an den Querenden des Rahmens (3) fest angeordneten Achsschenkel (2) mit darauf gelagerten Losrädern (1) besteht, daß die Längsanlenkung (5) an ihrem zum Fahrzeug (7) gerichteten Ende verbreitert ist und dort Parallelogrammlenker (6) trägt, die mit ihrem anderen Ende am Fahrzeug (7) befestigt sind, wobei die Parallelogrammlenker (6) horizontal und vertikal schwenkbar gelagert sind.

2. Einachsfahrwerk nach Anspruch 1, dadurch gekennzeichnet, daß zwischen dem Rahmen (3) des Fahrwerks und der Längsanlenkung (5) ein Stellelement (9) zur Drehung des Rahmens (3) angeordnet ist.

3. Einachsfahrwerk nach den Ansprüchen 1 und 2, dadurch gekennzeichnet, daß der Rahmen (3) gegliedert ist in einen Achsträger (15) und einen Tragrahmen (16), wobei der Achsträger (15) die Achsschenkel (2) für die Losräder (1) und der Tragrahmen (16) das Schwenklager (4) zur Lagerung an der Längsanlenkung (5) sowie auf seiner Oberseite Einrichtungen zur Abstützung des Wagenkastens trägt und zwischen Achsträger (15) und Tragrahmen (16) horizontale Lenker (Federblattlenker 19) zur Führung in Längs- und Querrichtung und vertikale Primärfederelemente (18) angeordnet sind.

4. Einachsfahrwerk nach den Ansprüchen 1 bis 3, dadurch gekennzeichnet, daß zwischen dem Tragrahmen (16) und dem Wagenkasten (7) Sekundärfedern (21) oder ein Drehkranz (20) bzw. Drehkranzsegmente und Sekundärfedern (21) angeordnet sind.

## Claims

1. Single-axle bogie with idle wheels (1) for railway vehicles having a frame (3) accommodating the axle, which frame (3) carries the vehicle (7) and has a pivot bearing (4), the pivot bearing (4) of the frame (3) being arranged so as to be able to rotate horizontally at one end of a longitudinal articulation, characterised in that the axle consists of in each case one axle journal (2), with idle wheels (1) mounted thereon arranged rigidly at the transverse ends of the frame (3), in that the longitudinal articulation (5) is widened at its end pointing towards the vehicle (7), and there carries parallelogram links (6) which are fastened to the vehicle (7) with their other end, the parallelogram links (6) being mounted so as to be able to pivot horizontally and vertically.

2. Single-axle bogie according to Claim 1, characterised in that an adjusting element (9) for turning the frame (3) is arranged between the frame (3) of the bogie and the longitudinal articulation (5).

3. Single-axle bogie according to Claims 1 and 2, characterised in that the frame (3) is divided into an axle carrier (15) and a support frame (16), the axle carrier (15) carrying the axle journals (2) for the idle wheels (1), and the support frame (16) carrying the pivot bearing (4) for mounting on the longitudinal articulation (5), and, on its upper side, devices for supporting the coach body, and horizontal links (leaf-spring links 19) for guidance in the longitudinal and transverse directions, and vertical primary spring elements (18) are arranged between axle carrier (15) and support frame (16).

4. Single-axle bogie according to Claims 1 to 3, characterised in that secondary springs (21), or a pivot ring (20), or pivot ring segments and secondary springs (21) are arranged between the support frame (16) and the coach body (7).

## Revendications

1. Boggie mono-essieu à roues folles (1), pour véhicules ferroviaires muni d'un châssis (3) supportant l'essieu, qui porte le véhicule (7) et qui présente un palier pivotant (4), le palier pivotant (4) du châssis (3) étant disposé tournant horizontalement à une extrémité d'une pièce d'articulation longitudinale, caractérisé en ce que l'essieu se compose de branches d'essieu (2), chacune étant disposée fixe sur les extrémités transversales du châssis (3), avec les roues folles (1) montées dessus, la pièce d'articulation longitudinale (5) étant élargie à son extrémité orientée vers le véhicule (7) et y portant des bras oscillants en parallélogramme (6) qui sont fixés par leur autre extrémité au véhicule (7), les bras oscillants en parallélogramme (6) étant montés pivotants horizontalement et verticalement.

2. Boggie mono-essieu selon la revendication 1, caractérisé en ce qu'un élément de réglage (9) servant à faire tourner le châssis (3) est disposé entre le châssis (3) du boggie et la pièce d'articulation longitudinale (5).

3. Boggie mono-essieu selon les revendications 1 et 2, caractérisé en ce que le châssis (3) est constitué d'un support d'essieu (15) et d'un châssis support (16), le support d'essieu (15) portant les branches d'essieu (2) pour les roues folles (1) et le châssis support (16) portant le palier pivotant (4), pour le montage sur la pièce d'articulation longitudinale (5) ainsi que sur sa face supérieure des moyens d'appui de la caisse de wagon et, entre support d'essieu (15) et châssis support (16), sort disposés des bras oscillants (bras à ressort à lame 19) pour le guidage en direction longitudinale et transversale et des éléments de ressort primaires (18) verticaux (18).

4. Boggie mono-essieu selon les revendications 1 à 3, caractérisé en ce que des ressorts secondaires (21) ou une couronne tournante (20), ou des segments de couronne tournante, et des ressorts secondaires (21) sont disposés entre le châssis support (16) et la caisse du wagon (7).
